# EUROPÄISCHE PATENTSCHRIFT

(11) **EP 1 165 961 B1**
(45) Veröffentlichungstag und Bekanntmachung des Hinweises auf die Patenterteilung: **04.09.2002**
(21) Anmeldenummer: 00929269.9
(22) Anmeldetag: 30.03.2000
(51) Int. Cl.: F02M 55/00

(54) **KRAFTSTOFFEINSPRITZVENTIL FÜR EINE BRENNKRAFTMASCHINE**
FUEL INJECTOR FOR AN INTERNAL COMBUSTION ENGINE
SOUPAPE D'INJECTION DE CARBURANT POUR UN MOTEUR A COMBUSTION INTERNE

(30) Priorität: 31.03.1999 DE 19914720
(43) Veröffentlichungstag der Anmeldung: 02.01.2002
(73) Patentinhaber: SIEMENS AKTIENGESELLSCHAFT, 80333 München (DE)
(72) Erfinder: TISCHER, Dieter, D-73240 Wendlingen (DE); TRZMIEL, Alfred, D-72661 Grafenberg (DE); PANOWITZ, Herbert, D-72636 Frickenhausen (DE)
(86) Internationale Anmeldenummer: DE0000969
(87) Internationale Veröffentlichungsnummer: WO00060233

(56) Entgegenhaltungen:
- WO-A-96/19661
- DE-A- 19 608 575
- DE-A- 19 827 628
- DE-C- 19 614 980

## Beschreibung

Die Erfindung betrifft ein Kraftstoffeinspritzventil gemäß dem Oberbegriff des Patentanspruchs 1.

Bei Einspritzanlagen wird Kraftstoff unter hohem Druck über ein Kraftstoffeinspritzventil in den Brennraum einer Brennkraftmaschine eingespritzt.

Aus WO 96/19661 ist ein Kraftstoffeinspritzventil bekannt, bei dem mehrere Injektormodule axial übereinander angeordnet und damit mehrere Dichtebenen ergeben und mit einer Überwurfmutter axial gegeneinander vorgespannt sind. Die aneinander anliegenden Stirnflächen zweier benachbarter Injektormodule sind plan ausgeführt, so daß die in die Injektormodule eingebrachten Kanäle durch die Flächenpressung der Stirnflächen untereinander und nach außen hin abgedichtet sind.

Ein Kraftstoffeinspritzventil wird beispielsweise in einem Common-Rail-Kraftstoffeinspritzsystem eingesetzt, in dem der Kraftstoffdruck über 1500 bar betragen kann. Durch den hohen Kraftstoffdruck ist es erforderlich, eine hohe Flächenpressung und daher hohe axiale Vorspannkräfte über die Überwurfmutter auf die Stirnflächen der Injektormodule auszuüben. Dadurch wird das Material des Einspritzventils stark beansprucht, insbesondere die als Vorspannmittel eingesetzte Überwurfmutter, deren Gewinde stark beansprucht wird. Außerdem ist eine hochpräzise Fertigung erforderlich.

Die Aufgabe der Erfindung besteht darin, hochdruckfeste Übergänge der Injektormodule eines Kraftstoffeinspritzventils bei geringer Materialbelastung zur Verfügung zu stellen.

Die Aufgabe der Erfindung wird durch die Merkmale des unabhängigen Patentanspruchs gelöst.

Vorteilhafte Ausführungen und Weiterbildungen der Erfindung sind in den abhängigen Ansprüchen angegeben.

Die erfindungsgemäßen als Dichtflächen ausgebildeten Stirnflächen zweier jeweils axial unter einer axialen Vorspannungkraft aneinandergepreßten Injektormodule sind so ausgebildet, daß die Flächenpressung um die abzudichtenden Kanäle in den Injektormodulen bei einer vergegebenen Vorspannkraft erhöht ist und um eine eventuelle Kraftstoffleckage aus den in die Injektormodule eingebrachten Bohrungen und Kanälen über einen Rücklaufkanal abzuführen, um so ein Unterwandern der Dichtflächen mit unter hohem Druck stehenden Kraftstoff zu verhindern. Die Dichtflächen dichten die in den Injektormodulen vorgesehenen Hochdruckkanäle gegeneinander und nach außen ab. Dabei werden Vertiefungen in die Stirnflächen der Injektormodule eingearbeitet, so daß im wesentlichen nur die übrigbleibenden, nicht vertieften Flächen mit der jeweils gegenüberliegenden Stirnfläche Kontakt haben und so eine Dichtfläche bilden. Dabei wird die erste, nicht vertiefte Teilfläche, die in mehrere Unterteilflächen unterteilt sein kann, mit einer größeren Flächenpressung beaufschlagt als die zweite, vertiefte Teilfläche, wodurch eine höhere Dichtheit als bei einer planen, einflächigen Dichtfläche erzielt wird. Bevorzugt ist die zweite Teilfläche soweit vertieft, daß sie kein Kontakt mit der Stirnfläche des ihr gegenüberliegenden Injektormoduls aufweist, wodurch die Flächenpressung höher wird und besser eingestellt werden kann. Der eventuell durch die Dichtflächen kriechende Kraftstoff als Teil der gesamten Kraftstoffleckage sammelt sich in dem durch die Vertiefungen der Stirnfläche ausgebildeten Ablaufraum zwischen den Stirnflächen und fließt durch einen Rücklaufkanal ab. Dadurch wird verhindert, daß ein unkontrollierter Druckaufbau zwischen planen Flächen durch Kraftstoffleckage auftritt. Die Öffnungen der Hochdruckbohrungen und -kanäle weisen in die Dichtfläche und die Öffnung der Niederdruckbohrung, insbesondere des Rücklaufkanals, weist in die Ablauffläche.

Durch die im Vergleich zur Gesamt-Stirnfläche eines Injektormoduls kleinere Dichtfläche entsteht durch Vorspannen der Injektormodule gegeneinander eine hohe Flächenpressung. Dadurch kann die Dichtfläche, d. h. die gesamte nicht vertiefte Fläche, auch eine relativ geringe Planizität aufweisen, was zu geringeren Fertigungskosten beiträgt. Auf eine hochgenaue, plane Ausführung der Dichtfläche kann somit verzichtet werden, da die hohe Flächenpressung eine Ausgleich der Unebenheiten durch das elastische Verformen des Materials des Injektormoduls im Bereich der Dichtflächen ermöglicht.

Die vertiefte Teilfläche, im folgenden zweite Teilfläche oder Ablauffläche genannt, wird so ausgestaltet, daß der Fertigungsvorgang des Vertiefens kurz, die Fertigungstiefe extrem gering und somit kostengünstig durchführbar ist. Hilfreich ist dabei, daß an die Planizität der zweiten Teilfläche keine hohe Anforderung, insbesondere geringere Anforderungen als an die Dichtfläche, gestellt wird, da sie keine Dichtfunktion übernimmt.

Die Dichtfläche einer Stirnfläche wird im folgenden erste Teilfläche genannt.

Vorteilhaft weist die erste Teilfläche als eine der Unterteilflächen ringförmige Dichtflächen auf:
- eine ringförmige vierte Dichtfläche, deren äußerer Rand an die Mantelfläche des entsprechenden Injektormoduls anschließt und deren innerer Rand an die zweite vertiefte Teilfläche anschließt. Dadurch wird vorteilhaft die über die Ablauffläche fließende Kraftstoffleckage nach außen hin abgedichtet, und
- eine erste und eine zweite Dichtfläche, in deren Zentren die Öffnungen der in den Injektor eingebrachten Hochdruckbohrungen und -kanäle angeordnet sind.

Die als Unterteilflächen bezeichneten Unterteilungen der ersten Teilfläche sind in der Ebene der ersten Teilfläche angeordnet.

Ferner ist die Flächenpressung abhängig von dem Verhältnis der ersten und der zweiten Teilfläche und somit dadurch in einem weiten Bereich einstellbar.

Die über die Gesamtfläche der zweiten Teilfläche gemittelte axiale Tiefe h liegt etwa zwischen 10 und 50 µm, wodurch vorteilhaft einerseits der Ablauf der eventuellen Kraftstoffleckage ohne großen Strömungswiderstand und die Flächenpressung im wesentlichen auf die Dichtfläche beschränkt ist und andererseits nur geringe Fertigungskosten durch eine begrenzte Materialabtragung für die vertiefte Fläche entstehen.

In einer weiteren Ausführungsform ist die Dichtfläche durch eine schmale, geschlossene Nut unterteilt, die die Hochdruckbohrungen und -kanäle umschließt und deren Wandung die Öffnung des Rücklaufkanals anschneidet, so daß eine eventuelle Kraftstoffleckage durch die Nut in den Rücklaufkanal fließt und ein Unterwandern der Dichtflächen mit Kraftstoff verhindert wird. Vorteilhaft ist dabei die geringe Fertigungszeit der Nut.

In einer weiteren Ausbildungsform wird ein Teil der zweiten Teilfläche durch Einbringen von vorzugsweise netzförmig angeordneten, d.h. parallel und senkrecht zueinander angeordneten Längs- und Quernutennuten in die ursprüngliche Stirnfläche, hergestellt. Nach der Bearbeitung verbleiben in der zweiten Teilfläche vorzugsweise rechteckförmige oder quadratische Erhebungen, die in der Ebene der ersten Teilfläche aus den vorherigen Figuren liegt. Einige der netzartig angeordneten Vertiefungen der Längs- und Quernuten sind mit dem Rücklaufkanal verbunden, so daß über sie eine eventuelle Kraftstoffleckage über den Rücklaufkanal abfließen kann. Durch den geringen Materialabtrag ist so eine besonders schnelle und kostengünstige Fertigung möglich.

Von jeder Position der zweiten Teilfläche ist eine Verbindung zum Rücklaufkanal vorgesehen, wodurch ein Unterwandern der Dichtflächen und somit ein unkontrollierter Druckaufbau durch eine eventuelle Kraftstoffleckage vermieden wird.

Die Vertiefung in die Stirnfläche eines Injektormoduls ist z.B. durch Laserabtragen oder Elektronenstrahlabtragen in sehr kurzer Zeit kostengünstig herzustellen.

Bevorzugte Ausführungsbeispiele der Erfindung werden anhand der Beschreibung der Figuren näher erläutert; es zeigen
- Figur 1: einen Längsschnitt durch ein Kraftstoffeinspritzventil mit mehreren Injektormodulen
- Figur 2: einen Querschnitt durch das Kraftstoffeinspritzventil aus Figur 1 entlang der Linie A-A,
- Figur 2a: einen Längsschnitt durch ein Injektormodul aus Figur 2 entlang der Linie B-B,
- Figur 3: ein weiteres Ausführungsbeispiel einer Stirnfläche eines Injektormoduls
- Figur 4: ein Ausführungsbeispiel der zweiten Teilfläche aus Figur 2

Figur 1 zeigt ein im wesentlichen rotationssymmetrisches Kraftstoffeinspritzventil, in dem mehrere Injektormodule 1, 5, 6, 7, 8 axial übereinander angeordnet sind und über ein zentrales, hier als Überwurfmutter 10 ausgebildetes Vorspannmittel axial gegeneinander vorgespannt sind. Ausgehend von dem Injektorkopf 1 des Kraftstoffeinspritzventils folgt axial ein Servokörper 5, ein Übertragungskörper 6, ein Zwischenkörper 7 und ein Düsenkörper 8, wobei die Stirnflächen der Injektormodule 1, 5, 6, 7, 8 jeweils paarweise aufeinanderliegen und jeweils eine Dichtebene bilden.

Die Injektormodule 1, 5, 6, 7, 8 weisen weiterhin eine vorzugsweise zentrale, mittig angeordnete Hochdruckbohrung 3 auf, die abhängig von ihrer Funktion in den jeweiligen Injektormodulen 1, 5, 6, 7, 8 unterschiedliche Durchmesser aufweist und einem hohen Kraftstoffdruck ausgesetzt ist, der abhängig ist von den momentanen Funktionszustand des Einspritzventils. In einer anderen Ausführungsform ist die Hochdruckbohrung exzentrisch angeordnet.

In den Injektormodulen 1, 5, 6, 7, 8 verläuft ein Zulaufkanal 9, der Kraftstoff über einen seitlich am Injektorkopf 1 angeordneten Kraftstoffanschluß 11 zu einem im wesentlichen parallel zur Längsachse des Kraftstoffeinspritzventils verlaufenden Abschnitts des Zulaufkanals durch die verschiedenen Injektormodule 1, 5, 6, 7, 8 bis zur Spitze des Düsenkörpers 8 führt, in der Einspritzlöcher eingebracht sind, durch die Kraftstoff in den Brennraum einer Brennkraftmaschine eingespritzt wird.

Die Funktionsweise eines solchen Einspritzventils ist allgemein bekannt

In dem Injektorkopf 1, den Servokörper 5 und den Übertragungskörper 6 ist seitlich und im wesentlichen parallel zur zentralen Hochdruckbohrung 3 ein Rücklaufkanal 2 angeordnet, durch den eine eventuelle Kraftstoffleckage, d.h der im Kraftstoffeinspritzventil aus Dichtflächen oder Führungsspalte austretende Kraftstoff, in den Tank zurückfließt. Im Rücklaufkanal 2 fließt der Kraftstoff drucklos oder unter einem niedrigen Druck.

Die Injektormodule 1, 5, 6, 7, 8 weisen an ihren jeweils paarweise gegenüberliegenden aneinander angrenzenden Stirnflächen Dichtflächen auf, die mit hoher Vorspannkraft aufeinander gedrückt werden und in Figur 2 und 3 näher beschrieben sind. Dabei bewirkt die Überwurfmutter 10 durch deren Verschrauben am Gewinde des Injektorkopfes ein axiales Vorspannen der Injektormodule 1, 3, 5, 6, 7, 8 mit einer Vorspannkraft gegeneinander und so eine hohe Flächenpressung an deren Stirnflächen, wobei die Flächenpressung abhängig von der Vorspannkraft ist. Die Überwurfmutter 10 greift dabei an einem Absatz des Düsenkörpers 8 an und drückt den Düsenkörper 8 axial in Richtung des Injektorkopfs 1.

Die Vorspannkraft bewirkt eine hohe Flächenpressung an den Stirnflächen der Injektormodule, wodurch die Hochdruckbohrung 3 und der Zulaufkanal 9 gegeneinander und nach außen hin abgedichtet sind.

Figur 2 zeigt die Aufsicht auf eine Stirnfläche 20,30 eines Injektormoduls, hier wurde beispielhaft die Stirnfläche 20,30 des Injektorkopfes 1 betrachtet, die auf die Stirnfläche des Servokörpers 5 gepreßt ist. Figur 2a zeigt den Längsschnitt des Injektormoduls aus Figur 2a entlang der Linie B-B zur Verdeutlichung der Figur 2.

Der zylindrische Injektorkopf 1 ist in einem Teil seiner Länge umfaßt von der hohlzylindrischen Überwurfmutter 10 und mit ihr über ein Gewinde verbunden. In die Stirnfläche 20, 30 des Injektorkopfs 1 münden die Öffnungen der zentralen Hochdruckbohrung 3, des Zulaufkanals 9, des Rücklaufkanals 2, des weiteren Kanals 4 und der Fixierbohrungen 35. Die Fixierbohrungen 35 dienen zur Ausrichtung und Fixierung des Injektorkopfs 1 und des an ihn grenzenden Servokörpers 5. Die Stirnfläche 20, 30 ist unterteilt in eine erste und eine zweite Teilfläche 20, 30, wobei die zweite Teilfläche 30 um eine axiale Tiefe h im Vergleich zur ersten Teilfläche 30 vertieft ist, was dem axialen Höhenunterschied zwischen der ersten Teilfläche 20 und der zweiten Teilfläche 30 entspricht, der vorzugsweise zwischen 10 µm und 50 µm liegt. Dabei wird über die Unebenheit der zweiten Teilfläche 30 über gemittelt. Die zweite Teilfläche 30 ist somit axial in Richtung des Servokörpers 5 um die axiale Tiefe h tiefer angeordnet als die erste Teilfläche 20.

Durch das axiale Vorspannen der Injektormodule 1 und 5 wird nur die erste Teilfläche 20 mit jetzt einer größeren Flächenpressung beaufschlagt. Vorzugsweise ist die zweite Teilfläche 30 soweit vertieft, daß sie keinen Kontakt mit der an sie angrenzenden Stirnfläche des Servokörpers 5 hat. Die axiale Tiefe h liegt vorzugsweise im Bereich zwischen 10 µm und 50 µm, wodurch einerseits die erste Teilfläche 20 mit der gesamten Vorspannkraft beaufschlagt wird und die zweite Teilfläche 30 mit der Stirnfläche des gegenüberliegenden Injektormoduls keinen Kontakt hat aber andererseits das abzutragende Materialvolumen gering bleibt mit ensprechend geringer Bearbeitungszeit.

In einer weiteren Ausführungsform kann die zweite Teilfläche 30 zumindest teilweise mit einer geringen Flächenpressung beaufschlagt sein.

Die erste Teilfläche 20 dient als Dichtfläche zum Abdichten der Hochdruckkanäle und bohrungen 3, 9 gegeneinander und nach außen hin. Da die zweite Teilfläche 30 vertieft gegenüber der ersten Teilfläche 20 ist, bildet sie mit der über ihr liegenden Stirnfläche des Servokörpers 5 ein Ablaufraum, durch den eine eventuell auftretende Kraftstoffleckage, d. h. der Kraftstofffluß, der u.a. durch die Dichtflächen nach außen dringt, zum Rücklaufkanal 9 fließt. Die zweite Teilfläche 30 dient somit als Ablauffläche.

Die erste Teilfläche 20 ist im wesentlichen plan ausgeführt. Durch die im Vergleich zur gesamten Stirnfläche 20, 30 kleineren ersten Teilfläche 20 wirkt bei vorgegebener axialer Vorspannkraft auf sie eine höhere Flächenpressung, wodurch das Material des Injektormoduls im Bereich der ersten Teilfläche 20 stärker elastisch zusammengedrückt wird. Daher kann die Unebenheit der ersten Teilfläche 20, geringer sein als bei einer Dichtfläche, die aus der gesamten Stirnfläche 20, 30 besteht.

Die Oberfläche der zweiten Teilfläche 30 dient nicht zum Abdichten und kann daher beliebige Unebenheiten aufweisen, solange sie nicht über die Ebene der ersten Teilfläche 20 ragt. Vorzugsweise ist die zweite Teilfläche 30 nicht mit der Stirnfläche des gegenüberliegenden Injektormoduls 5 in Kontakt ist. Über die zweite Teilfläche 30 fließt die zwischen der Ablauffläche und der Stirnfläche des gegenüberliegenden Injektormoduls eventuell auftretende Kraftstoffleckage zu dem Rücklaufkanal 2. Von jedem Punkt der zweiten Teilfläche 30 ist eine Verbindung zum Rücklaufkanal 2 vorgesehen, wodurch ein Unterwandern der Dichtflächen vermieden wird.

Vorzugsweise weist die zweite Teilfläche 30 eine höhere Unebenheit an ihrer Oberfläche auf als die erste Teilfläche 20, wodurch eine schnelle Bearbeitung des Vertiefens zum Herstellen der zweiten Teilfläche 30 möglich ist.

Die Öffnungen der Hochdruckbohrung 3 und des Zulaufkanals 9 sind in der ersten Teilfläche 21 bzw. 22 angeordnet. Die Öffnung des Rücklaufkanals 2 ist in der zweiten Teilfläche 30 angeordnet und ist somit mit dem Ablaufraum verbunden.

Die erste Teilfläche 20 ist in folgende Unterteilflächen 21, 22, 25 unterteilt:
- eine ringförmige erste Dichtfläche 21, in deren Zentrum die Öffnung der Hochdruckbohrung 3 angeordnet ist und die eine erste Ringbreite b1 aufweist,
- eine ringförmige zweite Dichtfläche 22, in deren Zentrum die Öffnung des Zulaufkanals 9 angeordnet ist und die eine zweite Ringbreite b2 aufweist,
- eine ringförmige vierte Dichtfläche 25, deren äußerer Rand an die Mantelfläche des Injektorkopfes 1 anschließt und die eine vierte Ringbreite b4 aufweist.

Weiterhin ist in das Injektormodul 1, hier beispielhaft als Injektorkopf 1 dargestellt, ein weiterer Kanal 4 seitlich und im wesentlichen parallel zur zentralen Hochdruckbohrung 3 angeordnet, der über eine dritte Dichtfläche 24 nach außen hin abgedichtet ist, die eine weitere Unterteilfläche der ersten Teilfläche 20 darstellt. Im Zentrum der dritten Dichtfläche 24 ist die Öffnung des weiteren Kanals 4 angeordnet und weist eine dritte Ringbreite b3 auf. In dem weiteren Kanal 4 sind z. B. elektrische Steuerleitungen oder Meßleitungen eingebracht, die über die dritte Dichtfläche 24 gegenüber dem Kraftstoff im Ablaufraum abgedichtet und gegenüber Umwelteinflüssen geschützt ist.

Die vierte Dichtfläche 25 dichtet den Ablaufraum im Bereich der Ablauffläche 30 (der zweiten Teilfläche 30) nach außen hin ab. Vorzugsweise beträgt die erste, die zweite, die dritte und die vierte Ringbreite b1, b2, b3, b4 mindestens 1 mm, wodurch eine stabile und langlebige Abdichtung trotz der hohen Materialbelastung des Materials unterhalb der Dichtflächen 21, 22, 24, 25 gewährleistet ist. In der Hochdruckbohrung 3 und im Zulaufkanal 9 herrscht abhängig von dem Funktionszustand des Kraftstoffeinspritzventils ein hoher Druck, der bei über 1500 bar liegen kann. Im Rücklaufkanal 2 fließt die Kraftstoffleckage ab. Der Rücklaufkanal 2 ist drucklos oder weist einen nur geringen Kraftstoffdruck auf.

Die Außenränder der ersten, zweiten und dritten Dichtfläche 21, 22, 24 und der Innenrand der vierten Dichtfläche 25 sind in weiteren Ausführungsformen nicht kreisförmig ausgebildet, sondern z.B. ovalförmig, mehreckig, usw. und sind nicht auf eine kreisförmige Ausführungsform beschränkt.

Die erste und die zweite Dichtflächen gehen direkt oder über eine Übergangsfläche 23 ineinander über, wodurch sich die Fertigung vereinfacht.

Da eine eventuelle Kraftstoffleckage definiert über die Ablauffläche 30 und den Rücklaufkanal 2 abfließen kann, wird vorteilhaft ein Unterwandern der Dichtfläche durch Kraftstoff und ein unkontrollierter Druckaufbau zwischen ihnen vermieden, wodurch die Hochdruckfestigkeit und die Lebensdauer gesteigert wird.

Über das Flächenverhältnis der ersten Teilfläche zur zweiten Teilfläche ist weiterhin für einen vorgegebenen Kraftstoffdruck die benötigte axiale Vorspannkraft einstellbar, wodurch sich die Materialbelastung verringern läßt.

In Figur 3 ist ein weiteres Ausführungsbeispiel der Stirnfläche 20, 30 dargestellt. Im Vergleich zur Stirnfläche 20, 30 der Figur 2 ist die erste Teilfläche 20 durch die zweite Teilfläche 30 in eine erste und eine zweite Unterteilfläche 26, 27 unterteilt, wobei die zweite Teilfläche 30 als umlaufende, geschlossene Nut 31 in der ersten Teilfläche 20 ausgebildet ist. Die Nut 31 umschließt dabei die Öffnungen der Hochdruckbohrung 3 und des Zulaufkanals 9, wobei der Abstand zwischen der Wandung der Nut 31 und der Hochdruckbohrung 3 bzw. des Zulaufkanals 9 einen Mindestabstand beträgt, vorzugsweise mehr als 1 mm, um die Hochdruckfestigkeit zu gewährleisten. Die Öffnung des Rücklaufkanals 2 ist in der ersten Unterteilfläche 26 angeordnet, die Öffnungen der Hochdruckbohrung 3 und des Zulaufkanals 9 sind in der zweiten Unterteilfläche 27 angeordnet. Die Öffnung des Rücklaufkanals 2 schneidet, zumindest teilweise, die Wandung der Nut 31 an, so daß die im vorherigen Ausführungsbeispiel erwähnte Kraftstoffleckage aus der Hochdruckbohrung 3 und des Zulaufkanals 9 über die Nut 31 in den Rücklaufkanal 2 ablaufen kann, und somit eine Unterwanderung der ersten Unterteilfläche 26 durch Kraftstoff vermieden wird. Durch Einbringen der vorzugsweise schmal ausgeführten Nut 31 in die erste Teilfläche 20 wird vorteilhaft eine kostengünstige Fertigung ermöglicht. In einer weiteren Ausführungsform mündet die Nut 31 an ihren beiden Enden in den Rücklaufkanal 2, wodurch die Länge der Nut 31 geringer ist und somit sich die Fertigungszeit reduziert.

Die Öffnung des weiteren Kanals 4 ist in der ersten Unterteilfläche 26 angeordnet, die frei von Kraftstoff ist, der in der Nut 31 abgeleitet wird.

Die Vorspannkraft wird vorzugsweise mittels einer Überwurfmutter oder über Verschweißen der Injektormodule unter Vorspannung hergestellt, kann aber auch über andere Verbindungstechniken erfolgen.

Vorzugsweise wird nur eine der beiden sich berührenden Stirnflächen 20, 30 zweier jeweils aufeinanderliegender Injektormodule 1, 5, 6, 7, 8 mit einer zweiten Teilfläche 30 versehen, d. h. vertieft. Die andere der beiden Stirnflächen weist keine Vertiefungen auf, d. h. besteht nur aus einer einflächigen, in einer Ebene liegenden einflächigen Fläche. Dadurch erübrigt sich der Fertigungsschritt des Vertiefens.

Die Bearbeitungszeit zum Ausnehmen des Materials für die zweite Teilfläche 30 aus der Stirnfläche eines Injektormoduls verkürzt sich überproportional in Abhängigkeit von einer kleineren axialen Tiefe h, insbesondere beim Laser- oder Elektronenstrahl-Materialabtragen. In einer Ausführungsform weisen daher beide sich berührenden Stirnflächen 20,30 jeweils eine zweite Teilfläche 30 auf, die spiegelbildlich zueinander angeordnet sind und sich überdecken. Im Vergleich zur Ausführungsform des vorherigen Abschnitts ist die jeweilige axiale Tiefe h geringer, vorzugsweise auf die Hälfte halbiert, wodurch sich die Bearbeitungszeit reduziert.

In Figur 4 ist eine Ausführungsform der zweiten Teilfläche 30 aus Figur 2 in der Aufsicht schematisch dargestellt. Ein Teil der zweiten Teilfläche 30 wird durch Einbringen von vorzugsweise netzförmig angeordneten , d.h. parallel und senkrecht zueinander angeordneten Längs- und Quernutennuten 36, 37 in die ursprüngliche Stirnfläche 20 hergestellt. Nach der Bearbeitung verbleiben in der zweiten Teilfläche 30 vorzugsweise rechteckförmige oder quadratische Erhebungen 38, die in der Ebene der ersten Teilfläche 20 aus den vorherigen Figuren liegt. Einige der netzartig angeordneten Vertiefungen der Längs- und Quernuten 36, 37 sind mit dem Rücklaufkanal 2 verbunden, so daß über sie eine eventuelle Kraftstoffleckage über den Rücklaufkanal 2 abfließen kann.

In weiteren Ausführungsformen sind die Längs-und Quernuten 36, 37 kurvig, beispielsweise in konzentrischen kreisförmigen Nuten um den Rücklaufkanal 2, von dem ausgehend Nuten radial nach außen angeordnet sind, die die Kreisförmigen Nuten schneiden.

Beliebige andere Ausführungsformen der Längs- und Quernuten 36, 37 sind denkbar. Dabei ist jeder Punkt der an die Dichtflächen 21, 22, 24, 25 der vorherigen Figuren angrenzende zweite Teilfläche 30 ist beispielsweise über Längs- und/oder Quernuten 36, 37, kreisförmigen und/oder radiale Nuten mit dem Rücklaufkanal 2 verbunden, so daß über sie eine eventuelle Kraftstoffleckage über den Rücklaufkanal 2 abfließen kann.

Abhängig von der Anzahl und der Breite der beispielhaften Längs- und Quernuten 36, 37 und von deren Abstand D zueinander verbleiben Restfläche der von der Bearbeitung ausgenommenen Erhebungen 38, die in der Ebene der ersten Teilfläche 20 angeordnet sind und in Kontakt mit der Stirnfläche des ihr gegenüberliegenden Injektormoduls hat. Die Flächenpressung ist bei einer vorgegebenen axialen Vorspannkraft abhängig von der Restfläche der Erhebungen 38 und somit einstellbar.

Durch Ausbilden von beispielshaften Längs- und Quernuten 36, 37 reduziert sich im Vergleich zum vollständigen Ausnehmen der zweiten Teilfläche 30 das auszunehmende Materialvolumen, wodurch eine besonders schnelle und kostengünstige Bearbeitung erzielt wird.
Vorzugsweise wird die Ausnehmung in das Material des Injektormoduls für die zweite Teilfläche 30 mittels Laser-, Fräsoder Elektronenstrahlverfahren eingebracht.

Durch die auf die Unterteilflächen 21,22,25 wirkende Flächenpressung wird eine elastische Verformung des Materials des Injektormoduls bewirkt, die bei ungleichmäßiger Verteilung der Unterteilflächen 21,22,25 über die Stirnfläche 20,30 eines Injektormoduls und bei entsprechend ungleichmäßig verteilten Flächeninhalten der Unterteilflächen 21,22,25 eine entsprechend unterschiedliche, im wesentlichen axiale gerichtete Verformung im Bereich der entsprechenden Unterteilflächen 21,22,25 bewirkt. Dadurch verkanten die Injektormodule zueinander, d.h. die Längsachsen zweier jeweils aneinandergrenzenden Injektormodule schließen einen Modulwinkel ein, der von dem Sollwinkel 180° abweicht. Der Grad der Verkantung, d.h der Abweichung des Modulwinkels von 180°, hängt ab von den Positionen der Flächenschwerpunkte der jeweiligen Unterteilflächen zueinander und den ihnen jeweils zugeordneten Flächeninhalten. Bei einer konstruktiv bedingten, ungünstigen Verteilung der Unterteilflächen 21,22,25 über die Stirnfläche ist mindestens eine Ausgleichsfläche in der Ebene der ersten Teilfläche 20 vorgesehen, wodurch die Abweichung des Modulwinkels von 180° abhängig von dem Flächenschwerpunkt und dem Flächeninhalt der Ausgleichsfläche und so auf einen vernachlässigbar kleinen Wert, vorzugsweise auf 0° einstellbar ist.

## Patentansprüche

1. Kraftstoffeinspritzventil mit Injektormodulen (1,5,6,7,8),
- in die jeweils eine Hochdruckbohrung (3) und ein Zulaufkanal (9) eingebracht sind,
- die axial übereinander angeordnet und mit Vorspannmitteln (10) axial vorgespannt sind, so daß die beiden sich berührenden Stirnflächen zweier jeweils aufeinanderliegender Injektormodule (1,5,6,7,8) durch eine hohe Flächenpressung Dichtflächen bilden, wobei mindestens eine Stirnfläche (20,30) unterteilt ist in eine erste und eine zweite Teilfläche (20,30), wobei die zweite Teilfläche (30) zur ersten Teilfläche (20) in Richtung des die Stirnfläche (20,30) aufweisenden Injektormoduls (1,5,6,7,8) um eine axiale Tiefe (h) vertieft ist unddurch das Vorspannnen der Injektormodule (1,5,6,7,1) die erste Teilfläche (20) mit einer größeren Flächenpressung beaufschlagt ist als die zweite Teilfläche (30), **dadurch gekennzeichnet, daß**
- die zweite Teilfläche (30) mit einem Rücklaufkanal verbunden ist, der in das Injektormodul (1,5,6,7,8) eingebracht ist,
- die erste Teilfläche (20) als Dichtfläche und die zweite Teilfläche (30) als Ablauffläche zum Abführen einer eventuellen Kraftstoffleckage durch den Rücklaufkanal (2) dient.

2. Kraftstoffeinspritzventil nach einem der vorhergehenden Ansprüche, **dadurch gekennzeichnet, daß**
- die erste Teilfläche (20) plan ausgeführt ist.

3. Kraftstoffeinspritzventil nach einem der vorhergehenden Ansprüche, **dadurch gekennzeichnet, daß**
- die zweite Teilfläche (30) eine beliebige Unebenheit aufweist.

4. Kraftstoffeinspritzventil nach einem der vorhergehenden Ansprüche, **dadurch gekennzeichnet, daß**
- die Öffnungen der Hochdruckbohrung (3) und des Zulaufkanais (9) in der ersten Teilfläche (20) angeordnet sind.

5. Kraftstoffeinspritzventil nach einem der vorhergehenden Ansprüche, **dadurch gekennzeichnet, daß**
- die Öffnung des Rücklaufkanals (2) in der zweiten Teilfläche (30) angeordnet ist.

6. Kraftstoffeinspritzventil nach einem der vorhergehenden Ansprüche, **dadurch gekennzeichnet, daß**
die erste Teilfläche (20) in folgende Unterteilflächen (21,22,25) unterteilt ist, die in der Ebene der ersten Teilfläche liegen:
- eine ringförmige erste Dichtfläche (21), in deren Zentrum die Öffnung der Hochdruckbohrung (3) angeordnet ist, mit einer ersten Ringbreite (b1)
- eine ringförmige zweite Dichtfläche (22), in deren Zentrum die Öffnung des Zulaufkanals (9) angeordnet ist, mit einer zweiten Ringbreite (b2),
- eine ringförmige vierte Dichtfläche (25), deren äußerer Rand an die Mantelfläche des Injektormoduls (1,5,6,7,8) anschließt, mit einer vierten Ringbreite (b4).

7. Kraftstoffeinspritzventil nach einem der vorhergehenden Ansprüche, **dadurch gekennzeichnet, daß**
- die erste Teilfläche (20) als weitere Unterteilfläche (24) eine dritte Dichtfläche (24) aufweist, in deren Zentrum die Öffnung eines weiteren Kanals (4) angeordnet ist, mit einer dritten Ringbreite (b3).

8. Kraftstoffeinspritzventil nach einem der vorhergehenden Ansprüche, **dadurch gekennzeichnet, daß**
- die erste, die zweite, die dritte und die vierte Ringbreite (b1,b2,b3,b4) jeweils eine Breite von mindestens 1 mm haben.

9. Kraftstoffeinspritzventil nach einem der Ansprüche 1 bis 4, **dadurch gekennzeichnet, daß**
- die erste Teilfläche (20) durch die zweite Teilfläche (30) in eine erste und eine zweite Unterteilfläche (26,27) unterteilt ist, wobei die zweite Teilfläche (30) vorzugsweise als umlaufende, geschlossene Nut (31) in der ersten Teilfläche (20) ausgebildet ist, die die Öffnungen der Hochdruckbohrung (3) und des Zulaufkanals (9) einschließt,
- die Öffnung des Rücklaufkanals (2) in der ersten Unterteilfläche (26) angeordnet sind,
- die Öffnungen der Hochdruckbohrung (3) und des Zulaufkanals (9) in der zweiten Unterteilfläche (27) angeordnet ist,
- daß die Öffnung des Rücklaufkanals (2) zumindest teilweise die Wandung der Nut (31) anschneidet, so daß eine eventuelle Kraftstoffleckage über die Nut (31) in den Rücklaufkanal (2) ablaufen kann.

10. Kraftstoffeinspritzventil nach Anspruch 9, **dadurch gekennzeichnet, daß**
- die Öffnung eines weiteren Kanals (4) in der ersten Unterteilfläche (26) angeordnet ist.

11. Kraftstoffeinspritzventil nach einem der vorhergehenden Ansprüche, **dadurch gekennzeichnet, daß**
- eine der beiden sich berührenden Stirnflächen (20,30) zweier jeweils aufeinanderliegender Injektormodule (1,5,6,7,8) nur als eine in einer Ebene liegende einflächige Fläche ausgeformt ist.

12. Kraftstoffeinspritzventil nach einem der Ansprüche 1 bis 10, **dadurch gekennzeichnet, daß**
- beide der beiden sich berührenden Stirnflächen (20,30) zweier jeweils aufeinanderliegender Injektormodule (1,5,6,7,8) jeweils eine zweite Teilfläche (30) aufweisen, die sich spiegelbildlich überdecken.

13. Kraftstoffeinspritzventil nach einem der vorhergehenden Ansprüche, **dadurch gekennzeichnet, daß**
- der axiale Höhenunterschied, axiale. Tiefe (h), genannt, zwischen der ersten Teilfläche (20) und der zweiten Teilfläche (30) zwischen 10 µm und 50 µm liegt.

14. Kraftstoffeinspritzventil nach einem der Ansprüche 6 bis 12, **dadurch gekennzeichnet, daß**
- der Winkel zwischen den Längsachsen zweier jeweils aneinandergrenzender Injektormodule der Modulwinkel ist,
- bei ungünstiger Verteilung der Unterteilflächen (21,22,25) auf der Stirnfläche mindestens eine Ausgleichsfläche in der Ebene der ersten Teilfläche (20) vorgesehen ist, so daß die Abweichung des Modulwinkels von 180° abhängig von dem Flächenschwerpunkt und dem Flächeninhalt der Ausgleichsfläche und so auf einen vernachlässigbar kleinen Wert, vorzugsweise auf 0° einstellbar ist.

## Claims

1. Fuel injection valve with injector modules (1, 5, 6, 7, 8),
- in each of which a high-pressure orifice (3) and an inlet channel (9) is provided,
- that are arranged axially relative to each other and axially pre-tensioned with a pre-tensioning means (10) so that both mating surfaces of two superimposed injector modules (1, 5, 6, 7, 8) form sealing faces by means of a high surface pressure, whereby at least one end face (20, 30) is divided into a first and a second joint face (20, 30), with the second joint face (30) being recessed by an axial depth (h) relative to the first joint face (20) in the direction of the injector module (1, 5, 6, 7, 8) having the end face (20, 30), and the first joint face (20) being subjected to a greater surface pressure than the second joint face (30) by the pre-tensioning of the injector modules (1, 5, 6, 7, 8), **characterised in that**
- the second joint face (30) is connected to a return channel provided in the injector module (1, 5, 6, 7, 8),
- the first joint face (20) serves as a sealing face and the second joint face (30) as a drainage surface to drain off any fuel leakage through the return channel (2).

2. Fuel injection valve according to one of the preceding claims, **characterised in that**
- the first joint face (20) is flat.

3. Fuel injection valve according to one of the preceding claims, **characterised in that**
- the second joint face (30) has an unevenness as required.

4. Fuel injection valve according to one of the preceding claims, **characterised in that**
- the openings of the high-pressure orifice (3) and of the inlet channel (9) are arranged in the first joint face (20).

5. Fuel injection valve according to one of the preceding claims, **characterised in that**
- the opening of the return channel (2) is arranged in the second joint face (30).

6. Fuel injection valve according to one of the preceding claims, **characterised in that** the first joint face (20) is further subdivided into the following joint face subdivisions (21, 22, 25) that lie in the plane of the first joint face:
- a circular first sealing face (21), in the centre of which the opening of the high-pressure orifice (3) is arranged, with a first circle width (b1),
- a circular second sealing face (22), in the centre of which the opening of the inlet channel (9) is arranged, with a second circle width (b2),
- a circular fourth sealing face (25), the outer rim of which connects to the surface of the body of the injector module (1, 5, 6, 7, 8), with a fourth circle width (b4).

7. Fuel injection valve according to one of the preceding claims, **characterised in that**
- the first joint face (20) has a third sealing face (24) as a further joint face subdivision (24), in the centre of which the opening of a further channel (4) is arranged, with a third circle width (b3).

8. Fuel injection valve according to one of the preceding claims, **characterised in that**
- the first, second, third and fourth circle widths (b1, b2, b3, b4) each have a width of at least 1 mm.

9. Fuel injection valve according to one of the preceding Claims 1 to 4 **characterised in that**
- the first joint face (20) is further subdivided by the second joint face (30) into a first and second joint face subdivision (26, 27), whereby the second joint face (30) is preferably formed as a complete annular groove (31) in the first joint face (20), that includes the openings of the high-pressure orifice (3) and of the inlet channel (9),
- the opening of the return channel (2) is arranged in the first joint face subdivision (26),
- the openings of the high-pressure orifice (3) and of the inlet channel (9) are arranged in the second joint face subdivision (27),
- the opening of the return channel (2) touches at least partially on the wall of the groove (31) so that any fuel leakage can drain away through the groove (31) into the return channel (2).

10. Fuel injection valve according to Claim 9, **characterised in that**
- the opening of a further channel (4) is arranged in the first joint face subdivision (26).

11. Fuel injection valve according to one of the preceding claims, **characterised in that**
- one of the two mating end faces (20, 30) of two superimposed injector modules (1, 5, 6, 7, 8) in each case is formed only as a single-surface face lying in one plane.

12. Fuel injection valve according to one of Claims 1 to 10, **characterised in that**
- both of the two mating end faces (20, 30) of two superimposed injector modules (1, 5, 6, 7, 8) each have a second joint face (30) that overlap each other as a mirror image.

13. Fuel injection valve according to one of the preceding claims, **characterised in that**
- the axial height difference, referred to as the axial depth (h), between the first joint face (20) and second joint face (30) is between 10 µm and 50 µm.

14. Fuel injection valve according to one of Claims 6 to 12, **characterised in that**
- the angle between the longitudinal axis of two superimposed injector modules is the module angle,
- where there is an unsatisfactory distribution of the joint face subdivisions (21, 22, 25) on the end face at least one compensating face is provided in the plane of the first joint face (20), so that the deviation of the module angle from 180° can be set relative to the area centre of gravity and to the area of the compensating face and thus to a negligibly small value, preferably to 0°.

## Revendications

1. Soupape d'injection de carburant comportant des modules d'injecteur (1,5,6,7,8),
- dans chacun desquels est ménagé un alésage à haute pression (3) et un canal d'arrivée (9),
- qui sont disposés axialement les uns au-dessus des autres et sont soumis à une précontrainte de serrage axiale avec des moyens de précontrainte (10), de telle façon que les deux faces frontales en contact de chaque fois deux modules d'injecteur (1, 5, 6, 7, 8) placés l'un au-dessus de l'autre forment des surfaces d'étanchéité grâce à une haute pression de surface, au moins une face frontale (20, 30) étant divisée en des première et une deuxième surfaces partielles (20, 30), la deuxième surface partielle (30) étant creusée, d'une profondeur axiale (h), par rapport à la première surface partielle (20) dans la direction du module d'injecteur (1, 5, 5, 7, 8), qui présente la surface partielle (20, 30), et, par la précontrainte des modules d'injecteur (1, 5, 6, 7, 8), la première surface partielle (20) étant soumise à une pression de surface plus grande que la deuxième surface partielle (30),
**caractérisée en ce que**
- la deuxième surface partielle (30) est reliée à un canal de retour, qui est ménagé dans le module d'injecteur (1, 5, 6, 7, 8),
- la première surface partielle (20) sert de surface d'étanchéité, et la deuxième surface partielle (30) sert de surface d'évacuation pour faire écouler une fuite éventuelle de carburant par le canal de retour (2).

2. Soupape d'injection de carburant suivant la revendication 1,
**caractérisée en ce que**
- la première surface partielle (20) est réalisée plane.

3. Soupape d'injection de carburant suivant l'une des revendications précédentes, **caractérisée en ce que**
- la deuxième surface partielle (30) présente un défaut de planéité choisi à volonté.

4. Soupape d'injection de carburant suivant l'une des revendications précédentes, **caractérisée en ce que**
- les ouvertures de l'alésage à haute pression (3) et du canal d'arrivée (9) sont disposées dans la première surface partielle (20).

5. Soupape d'injection de carburant suivant l'une des revendications précédentes, **caractérisée en ce que**
- l'ouverture du canal de retour (2) est disposée dans la deuxième surface partielle (30).

6. Soupape d'injection de carburant suivant l'une des revendications précédentes, **caractérisée en ce que**
la première surface partielle (20) est divisée suivant les sous-surfaces (21, 22, 25) suivantes, situées dans le plan de la première surface partielle (20):
- une première surface annulaire d'étanchéité (21), au centre de laquelle est disposée l'ouverture de l'alésage à haute pression (3), comportant une première largeur d'anneau (b1),
- une deuxième surface annulaire d'étanchéité (22), au centre de laquelle est disposée l'ouverture du canal d'arrivée (9), comportant une deuxième largeur d'anneau (b2),
- une quatrième surface annulaire d'étanchéité (25), dont le bord extérieur se raccorde à la surface extérieure du module d'injecteur (1, 5, 6, 7, 8), comportant une quatrième largeur d'anneau (b4).

7. Soupape d'injection de carburant suivant l'une des revendications précédentes, **caractérisée en ce que**
- la première surface partielle (20) présente, comme autre sous-surface (24), une troisième surface d'étanchéité (24), au centre de laquelle est disposée l'ouverture d'un autre canal (4), comportant une troisième largeur d'anneau (b3),

8. Soupape d'injection de carburant suivant l'une des revendications précédentes, **caractérisée en ce que**
- les première, deuxième, troisième et quatrième longueurs annulaires (b1, b2, b3, b4) ont chacune une largeur d'au moins I mm.

9. Soupape d'injection de carburant suivant l'une des revendications 1 à 4, **caractérisée en ce que**
- la première surface partielle (20) est subdivisée, par la deuxième surface partielle (30), en des première et deuxième sous-surfaces (26, 27), la deuxième surface partielle (30) étant avantageusement réalisée sous la forme d'une rainure périphérique fermée (31) dans la première surface partielle (20), qui inclut les ouvertures de l'alésage à haute pression (3) et du canal d'arrivée (9),
- l'ouverture du canal de retour (2) est disposée dans la première sous-surface (26),
- les ouvertures de l'alésage à haute pression (3) et du canal d'arrivée (9) sont disposées dans la deuxième sous-surface (27), et
- **en ce que** l'ouverture du canal de retour (2) recoupe, au moins en partie, la paroi de la rainure (31), de telle façon qu'une fuite éventuelle de carburant puisse s'écouler par la rainure (31) dans le canal de retour (2).

10. Soupape d'injection de carburant suivant la revendication 9,
**caractérisée en ce que**
- l'ouverture d'un autre canal (4) est disposée dans la première sous-surface (26).

11. Soupape d'injection de carburant suivant l'une des revendications précédentes, **caractérisée en ce que**
- l'une des deux surfaces frontales en contact (20, 30) de deux des modules d'injecteur (1, 5, 6, 7, 8) placés chacun l'un au-dessus de l'autre est seulement formée comme une surface d'un seul tenant.

12. Soupape d'injection de carburant suivant l'une des revendications 1 à 10, **caractérisée en ce que**
- les deux surfaces frontales en contact (20, 30) de deux modules d'injecteur placés chaque fois l'un au-dessus de l'autre (1, 5, 6, 7, 8) présentent toutes deux chaque fois une deuxième surface partielle (30), se recouvrant en étant symétriques l'une de l'autre.

13. Soupape d'injection de carburant suivant l'une des revendications précédentes, **caractérisée en ce que**
- la différence de hauteur axiale, nommée profondeur axiale (h), entre la première surface partielle (20) et la deuxième surface partielle (30), est comprise entre 10 et 50 micromètres.

14. Soupape d'injection de carburant suivant l'une des revendications 6 à 12, **caractérisée en ce que**
- l'angle entre les axes longitudinaux de deux modules d'injecteurs, voisins l'un de l'autre, est l'angle de module,
- dans le cas d'une répartition défavorable des sous-surfaces (21, 22, 25) sur la surface frontale, au moins une surface de compensation est prévue dans le plan de la première surface partielle (20), de telle façon que l'écart de l'angle de module de 180° dépendant du centre de gravité de la surface et du contenu de surface de la surface de compensation peut ainsi être réglé sur une valeur faible, négligeable, de préférence sur zéro.
